# EUROPÄISCHE PATENTANMELDUNG

(11) **EP 0 731 245 A2**
(43) Veröffentlichungstag der Anmeldung: **11.09.1996**
(21) Anmeldenummer: 95118942.2
(22) Anmeldetag: 01.12.1995
(51) Int. Cl.: E06B 5/10

(54) **Vorrichtung zum Verschliessen von Maueröffnungen**

(30) Priorität: 10.03.1995 DE 19508645
(71) Anmelder: Schmitz, Gerhard Wolbert, D-63526 Erlensee (DE)
(72) Erfinder: Schmitz, Gerhard Wolbert, D-63526 Erlensee (DE)
(74) Vertreter: Köhler, Günter, Dipl.-Ing.

(57) **Zusammenfassung**

Es wird eine Einrichtung zum Verschließen von Maueröffnungen (1) gegen das Eindringen von Wasser bei Überschwemmungen oder Hochwasser vorgeschlagen. Sie weist in üblicher Weise einen plattenförmigen Körper (2) auf, der auf der dem Wasser zugekehrten Außenseite (3) der Mauer (4) einen umlaufenden Flansch (5) zur Anlage an der Außenseite (3) aufweist. Um die Öffnung durch den plattenförmigen Körper (2) wasserdicht zu verschließen, ist er in seiner Umfangsseite mit einer um den gesamten Körper (2) umlaufenden Nut (6) versehen, in der ein aufblasbarer Schlauch (7) über den gesamten Umfang des Körpers (2) eingelegt ist und aus der der Schlauch (7) im aufgeblasenen Zustand zur Anlage an der die Maueröffnung (1) begrenzenden Fläche der Mauer (4) herausragt.

## Beschreibung

Die Erfindung bezieht sich auf eine Vorrichtung zum Verschließen von Maueröffnungen, wie Tür-, Fenster- oder Lüftungsöffnungen, gegen das Eindringen von Wasser bei Überschwemmungen, mit einem plattenförmigen Körper, der auf der dem Wasser zugekehrten Außenseite der Mauer einen umlaufenden Flansch zur Anlage an der Außenseite aufweist.

Herkömmliche Vorrichtungen dieser Art, wie Tür- oder Fensterflügel, sind in der Schließlage nicht ausreichend dicht und halten dem Wasserdruck nicht stand, um bei Überschwemmungen, z.B. Hochwasser, zu verhindern, daß das Wasser zwischen der inneren Umfangsfläche der Maueröffnung und dem Tür- oder Fensterflügel in ein Gebäude eindringt.

Der Erfindung liegt die Aufgabe zugrunde, eine Vorrichtung der eingangs genannten Art anzugeben, die eine hinreichende Dichtigkeit sicherstellt.

Erfindungsgemäß ist diese Aufgabe dadurch gelöst, daß der plattenförmige Körper in seiner Umfangsseite eine um den gesamten Körper umlaufende erste Nut aufweist, in der ein aufblasbarer Schlauch aus gummielastischem Material über den gesamten Umfang des Körpers eingelegt ist und aus der der Schlauch im aufgeblasenen Zustand zur Anlage an der die Maueröffnung begrenzenden Fläche der Mauer herausragt.

Bei dieser Lösung wird der plattenförmige Körper im Falle einer Überschwemmung, wie eines Hochwassers, vor dem gegebenenfalls vorhandenen Tür- oder Fensterflügel in die Maueröffnung eingesetzt und dann der Schlauch so fest aufgeblasen, daß er sowohl in der Nut als auch an der die Maueröffnung begrenzenden Fläche der Mauer dicht und fest anliegt, so daß kein Wasser zwischen der die Maueröffnung begrenzenden Fläche der Mauer und dem plattenförmigen Körper hindurchdringen kann.

Alternativ kann der Schlauch aus der ersten Nut zur Anlage an einer inneren Umfangsfläche eines Rahmens herausragen, der an der die Maueröffnung begrenzenden Fläche abgedichtet befestigt ist.

Dieser Rahmen stellt eine glatte Anlagefläche für den Schlauch sicher, wenn die Maueröffnung eine erheblich profilierte oder zackige Begrenzungsfläche aufweist, an die sich der Schlauch nicht völlig dicht anlegen kann.

Darüber hinaus kann die innere Umfangsfläche des Rahmens eine den Schlauch aufnehmende zweite Nut aufweisen. Die zweite Nut erhöht den Halt des plattenförmigen Körpers in dem Rahmen.

An der Innenseite des Flansches kann darüber hinaus ein Dichtungsring befestigt sein, der über den gesamten Flansch umläuft. Dieser Dichtungsring stellt zusätzlich sicher, daß keine Schmutzteilchen in den Spalt zwischen dem plattenförmigen Körper und der Maueröffnung eindringt.

Sodann kann dafür gesorgt sein, daß der plattenförmige Körper an der Innenseite einer den Flansch bildenden äußeren Abdeckplatte einen Rahmen aufweist und die erste Nut in der Umfangsfläche dieses Rahmens ausgebildet ist. Dieser Aufbau des plattenförmigen Körpers ist auf einfache Weise herstellbar und materialsparend.

Es ist aber auch möglich, den plattenförmigen Körper so auszubilden, daß der Rahmen des plattenförmigen Körpers zusätzlich eine innere Abdeckplatte aufweist. Diese Ausbildung erhöht die Stabilität des Körpers gegenüber dem Druck des Wassers und des Schlauches.

Sodann kann die auf der Innenseite des Körpers liegende Wand der ersten Nut durch die innere Abdeckplatte gebildet sein. Dies vereinfacht die Herstellung der ersten Nut.

Alternativ kann der plattenförmige Körper einstückig und massiv ausgebildet sein, um die Stabilität des Körpers noch weiter zu erhöhen.

Ferner kann die innenseitige Wand der ersten Nut von einem mit dem Schlauch verbundenen Rückschlagventil zum Aufblasen des Schlauches durchsetzt sein. An dieser Stelle ist das Rückschlagventil nicht hinderlich und leicht zugänglich. Wenn die innere Abdeckplatte nicht vorgesehen ist, kann das Rückschlagventil auch den Boden der ersten Nut durchsetzen.

An der Innenseite des plattenförmigen Körpers kann wenigstens eine in ihrer Länge bis zur Anlage an sich gegenüberliegenden Begrenzungsflächen der Maueröffnung verstellbare Strebe befestigt sein. Diese Strebe erhöht die Sicherheit gegen ein Herausziehen des plattenförmigen Körpers aus der Maueröffnung bzw. dem in der Maueröffnung befestigten Rahmen.

Wenn die Strebe eine Gewindestange mit einem Stützfuß an wenigstens einem ihrer Enden aufweist, der durch Verschraubung auf der Gewindestange in deren Längsrichtung verstellbar ist, ist die Verlängerung der Strebe bis zur festen Anlage des Stützfußes an der Begrenzungsfläche der Maueröffnung auf einfache Weise möglich.

Hierbei kann der Stützfuß eine Mutter und ein daran anliegendes becherförmiges Element aufweisen, dessen Öffnungsrand der Begrenzungsfläche der Maueröffnung zugekehrt und dessen Boden mit einem Loch zur Durchführung der Gewindestange versehen ist. Diese Ausbildung ist besonders einfach herstellbar und ermöglicht eine Längenverstellung der Strebe mittels eines herkömmlichen Werkzeugs, wie eines Muttern-Schlüssels.

Eine weitere vorteilhafte Ausgestaltung kann darin bestehen, daß zwischen der ersten Nut und dem Flansch ein Abstand besteht, der mindestens so groß ist, daß der Spalt zwischen der Maueröffnung (oder zwischen dem in der Maueröffnung befestigten Rahmen) und dem Körper den beim Einführen des Körpers in die Maueröffnung (oder in den in der Maueröffnung befestigten Rahmen) und den durch das Aufblasen des Schlauches zum Flansch hin in den Spalt eindringenden Teil des Schlauches aufzunehmen vermag. Dies erhöht die Dichtfläche und damit die Dichtwirkung des Schlauches.

Vorzugsweise ist dafür gesorgt, daß auf der der ersten Nut abgewandten Seite des Schlauches Hohlräume zwischen dem aufgeblasenen Schlauch und Ecken der Maueröffnung oder inneren Ecken des in der Maueröffnung befestigten Rahmens ausfüllende elastomere Profilstücke angeordnet, vorzugsweise stoffschlüssig am Schlauch befestigt sind. Solche Hohlräume können sich ergeben, wenn der Schlauch beim Aufblasen, bevor er um den plattenförmigen Körper herumgelegt wird, eine etwa kreisrunde Form annehmen und sich daher in der Einbaulage nicht in den Ecken der Maueröffnung oder des in ihr befestigten Rahmens anlegen würde. Die Profilstücke verhindern daher ein Eindringen von Wasser durch derartige Hohlräume. Sodann kommt man mit einem herkömmlichen, etwa kreisrunden Schlauch, wie einem Fahrradschlauch, aus, ohne den Schlauch selbst der eckigen Innenkontur der Maueröffnung oder des in ihr befestigten Rahmens anpassen zu müssen.

Die Erfindung wird nachstehend anhand der Zeichnung bevorzugter Ausführungsbeispiele näher beschrieben. Es zeigen:
- Fig. 1: einen Querschnitt durch ein erstes Ausführungsbeispiel einer erfindungsgemäßen Vorrichtung und eine diese aufnehmende Maueröffnung,
- Fig. 2: einen Querschnitt durch ein zweites Ausführungsbeispiel einer erfindungsgemäßen Vorrichtung und eine diese aufnehmende Maueröffnung und
- Fig. 3: einen Eckbereich der Vorrichtung nach Fig. 2 und der sie aufnehmenden Maueröffnung, teilweise im Vertikalschnitt.

Die in Fig. 1 dargestellte Vorrichtung dient zum Verschließen einer Maueröffnung 1, z.B. einer Tür-, einer Fenster- oder einer Lüftungsöffnung in der Wand eines Gebäudes, gegen das Eindringen von Wasser bei Überschwemmungen, wie Hochwasser. Sie besteht aus einem plattenförmigen Körper 2, der auf der dem Wasser zugekehrten Außenseite 3 der Mauer 4 einen umlaufenden Flansch 5 zur Anlage an der Außenseite 3 der Mauer 4 aufweist. Der plattenförmige Körper 2 hat in seiner Umfangsseite eine um den gesamten Körper 2 umlaufende Nut 6, in der ein aufblasbarer Schlauch 7 aus gummielastischem Material über den gesamten Umfang des Körpers 2 eingelegt ist. Der Schlauch 7 ragt im aufgeblasenen Zustand zur Anlage an der die Maueröffnung 1 begrenzenden Fläche aus der Nut 6 heraus.

Der plattenförmige Körper 2 besteht aus einem inneren umlaufenden Rahmen 8, einer äußeren Abdeckplatte 9 und einer inneren Abdeckplatte 10. Die äußere Abdeckplatte 9 bildet gleichzeitig den Flansch 5. Die Nut 6 ist in der Umfangsfläche des Rahmens 8 ausgebildet, und die innere Abdeckplatte 10 begrenzt die innenseitige Wand der Nut 6. An der Innenseite des Flansches 5 ist ein flacher Dichtungsring 11 aus gummielastischem Material, z.B. Moosgummi, oder eine Türrahmendichtung befestigt, z.B. angeklebt. Der Dichtungsring 11 läuft über den gesamten Flansch 5 um und verhindert insbesondere das Eindringen von Schmutzteilchen.

Die innere Abdeckplatte 10 ist von einem mit dem Schlauch 7 verbundenen Rückschlagventil 12 zum Aufblasen des Schlauches 7 durchsetzt.

Bei dem Schlauch 7 kann es sich um einen einem Fahrradschlauch ähnlichen Schlauch handeln, dessen Umfangskontur der Kontur der Maueröffnung 1 weitgehend angepaßt ist: Beispielsweise ist seine Kontur bei einer eckigen Maueröffnungskontur entsprechend eckig und bei einer runden Maueröffnungskontur ebenfalls rund.

Zwischen der Nut 6 und dem Flansch 5 besteht ein Abstand, der mindestens so groß ist, daß der Spalt 13 zwischen der Maueröffnung 1 und dem Körper 2 den beim Einführen des Körpers 2 in die Maueröffnung 1 und den durch das Aufblasen des Schlauches 7 zum Flansch 5 hin in den Spalt 13 eindringenden Teil des Schlauches 7 aufzunehmen vermag. Dies erhöht die Anlagefläche zwischen Schlauch 7 und Maueröffnung und damit die Dichtwirkung des Schlauches 7.

Die Materialien des Rahmens 8 und der Abdeckplatten 9 und 10 sind weitgehend beliebig. Sie müssen lediglich, einschließlich ihrer Abmessungen, so gewählt sein, daß sie dem zu erwartenden Wasserdruck standhalten. So ist es auch möglich, den gesamten plattenförmigen Körper 2 einstückig und massiv auszubilden, z.B. aus Beton oder Receyclingmaterial, wie Kunststoff. Ein derartiger Körper wäre stabiler. Gegebenenfalls kann die einstückige Platte am Umfang ausgefräst sein, so daß sich der Flansch 5 und die Nut 6 ergeben.

Im aufgeblasenen Zustand des Schlauches 7, wie er in der Zeichnung dargestellt ist, sorgt der Schlauch 7 nicht nur für eine hinreichende Abdichtung des Spaltes 13. Vielmehr nimmt er auch einen Teil des Wasserdrucks auf, so daß der Flansch 5 zwar den größeren Teil des Wasserdrucks aufnimmt, nicht aber den gesamten Wasserdruck aufzunehmen hat, der von links in der Zeichnung auf den plattenförmigen Körper 2 einwirkt. Der plattenförmige Körper 2 braucht nur im Notfalle bei einer Überschwemmung, wie Hochwasser, in der Maueröffnung 1 eingesetzt zu werden. Gegebenenfalls kann dies sehr rasch geschehen, wobei das Aufblasen des Schlauches 7 nach dem Einsetzen des Körpers 2 in die Maueröffnung 1 mittels einer entsprechenden Pumpe erfolgen kann. Bei kleineren Maueröffnungen und entsprechend kleinerem plattenförmigen Körper 2 kann eine Fahrradpumpe ausreichend sein.

Das in Fig. 2 dargestellte Ausführungsbeispiel der erfindungsgemäßen Vorrichtung dient dem gleichen Zweck wie die Vorrichtung nach Fig. 1. Sie besteht ebenfalls aus einem plattenförmigen Körper 22, der auf der dem Wasser zugekehrten Außenseite 3 der Mauer 4 einen umlaufenden Flansch 5 zur Anlage an der Außenseite 3 der Mauer 4 aufweist. Der plattenförmige Körper 22 hat ebenfalls in seiner Umfangsseite eine um den gesamten Körper 22 umlaufenden Nut 23, in der ein aufblasbarer Schlauch 24 aus gummielastischem Material über den gesamten Umfang des Körpers 22 eingelegt ist.

Der plattenförmige Körper 22 besteht wiederum aus einem umlaufenden Rahmen 25, an dem jedoch nur außen eine Abdeckplatte 26 befestigt ist, die hier dicker als die Abdeckplatte 9 nach Fig. 1 ist. Die äußere Abdeckplatte 26 bildet ebenfalls den Flansch 5. Die Nut 23 ist in der Umfangsfläche des Rahmens 25 ausgebildet. An der Innenseite des Flansches 5 ist wiederum ein flacher Dichtungsring 11 ebenso wie bei dem Ausführungsbeispiel nach Fig. 1 befestigt und ausgebildet. Das Rückschlagventil 12 zum Aufblasen des Schlauches 24 durchsetzt hier jedoch den Boden der Nut 23.

Der Schlauch 24 kann ebenso wie der Schlauch 7 nach Fig. 1 ausgebildet sein.

Auch bei diesem Ausführungsbeispiel ist es zwar bei entsprechender Abmessung des Rahmens 25 möglich, den Schlauch 25 im aufgeblasenen Zustand mit der die Maueröffnung 1 begrenzenden Fläche der Mauer 4 zur Anlage zu bringen. In Fällen, in denen diese Begrenzungsfläche jedoch erheblich profiliert ist oder spitze Zacken aufweist, kann sich der Schlauch 25 nicht völlig dicht an der Begrenzungsfläche anlegen. Daher ist bei diesem Ausführungsbeispiel ein weiterer umlaufender Rahmen 27 an der die Maueröffnung 1 begrenzenden Fläche abgedichtet befestigt. Dieser Rahmen 27 umgibt den Rahmen 25 mit einem dem Spalt 13 entsprechenden Abstand. Er ist auf seiner dem Rahmen 25 zugekehrten inneren Umfangsfläche ebenfalls mit einer umlaufenden Nut 28 versehen, in die der Schlauch 24 im aufgeblasenen Zustand hineinragt und sich an ihrem Boden fest anlegt. Da der Boden der Nut 28 entsprechend glatt ausgebildet sein kann, ergibt sich auch bei einer entsprechend gezackten Begrenzungsfläche der Maueröffnung 1 eine gute Abdichtung, da der Rahmen 27 seinerseits auf seinen beiden Seiten mittels eines Dichtungsmaterials 30, vorzugsweise Silicon-Gummi, gegenüber der Maueröffnung 1 abgedichtet ist. Der Rahmen 27 ist ferner mittels den Boden der Nut 28 durchsetzender Schrauben 31, die in in der Wand 4 eingelassene Dübel 32 eingreifen, in der Maueröffnung 1 befestigt. Auch der Rahmen 25 ist, wenn er nicht einstückig mit der Abdeckplatte 26 ausgebildet ist, an der Abdeckplatte 26 abgedichtet befestigt, wobei zur Abdichtung auch hier am Rahmen 25 und der Abdeckplatte 26 Dichtungsmaterial 30a, vorzugsweise Silicon-Gummi, anliegt.

Zwischen der Nut 23 und dem Flansch 5 besteht ebenfalls ein Abstand, der mindestens so groß ist, daß der Spalt 13 zwischen dem Rahmen 27 und dem Rahmen 25 des Körpers 22 dem beim Einführen des Körpers 22 in den Rahmen 27 und den durch das Aufblasen des Schlauches 23 zum Flansch hin in den Spalt 13 eindringenden Teil des Schlauches 24 aufzunehmen vermag.

An der Innenseite des plattenförmigen Körpers 22, hier des Rahmens 25, ist wenigstens eine in ihrer Länge bis zur Anlage an sich gegenüberliegenden Begrenzungsflächen der Maueröffnung 1 verstellbare Strebe 33 befestigt. Die Strebe 33 weist eine Gewindestange 34 mit jeweils einem Stützfuß 35 an ihren Enden, gegebenenfalls auch nur einem Stützfuß an einem Ende, auf. Jeder Stützfuß 35 ist durch Verschraubung auf der Gewindestange 34 in deren Längsrichtung verstellbar. Zu diesem Zweck besteht jeder Stützfuß 35 aus einer Mutter 36 und einem daran anliegenden becherförmigen Element 37, dessen Öffnungsrand der Begrenzungsfläche der Maueröffnung 1 zugekehrt und dessen Boden mit einem Loch 38 zur Durchführung der Gewindestange 34 versehen ist. Die Gewindestange 34 ist mittels sie übergreifender Halbschellen 39 am Rahmen 25 befestigt. Durch Verdrehen der Muttern 36 auf am Ende der Gewindestange 34 ausgebildeten Gewindeabschnitten oder einem sich über die gesamte Länge der Gewindestange 34 erstreckenden Gewinde können die Elemente 37 fest gegen die Begrenzungsfläche der Maueröffnung 1 gedrückt werden. Dadurch erhält der plattenförmige Körper 22 einen zusätzlichen Halt in der Maueröffnung 1, um zu verhindern, daß der plattenförmige Körper 22 durch eine reißende Strömung oder einen von dieser mitgerissenen, gegen eine der Schmalflächen der Abdeckplatte 26 stoßenden Gegenstand aus der Maueröffnung 1 herausgerissen werden kann. Bei entsprechender Ausbildung der Halbschellen 39 als Stützschellen trägt die Strebe 33 zusätzlich zur Abstützung der Abdeckplatte 26 über den Rahmen 25 gegen den Wasserdruck bei. Auch in diesem Falle läßt sich die gesamte Vorrichtung sehr einfach und rasch in der Maueröffnung 1 befestigen, insbesondere wenn der zusätzliche Rahmen 27 bleibend in der Maueröffnung befestigt ist.

Wie Fig. 3 zeigt, ist in jedem der vier Eckbereiche, von denen nur einer in Fig. 3 dargestellt ist, ein zwischen dem aufgeblasenen Schlauch 24 und der inneren Ecke des Rahmens 27 verbliebener Hohlraum, der dadurch ansteht, daß der Schlauch 24 ohne die Rahmen 25, 27 beim Aufblasen eine etwa kreisrunde Form annehmen und sich daher nicht vollständig beim Aufblasen in den Ecken des Rahmens 27 anlegen würde, durch ein elastomeres, vorzugsweise aus Gummi bestehendes Profilstück 40 ausgefüllt, so daß durch diese Hohlräume kein Wasser durchdringen kann. Die Profilstücke 40 können lose am Schlauch 24 anliegen, sind jedoch stoffschlüssig mit diesem verbunden, vorzugsweise anvulkanisiert. Ähnliche Profilstücke, wie die Profilstücke 40, können auch bei dem Schlauch 7 nach Fig. 1 vorgesehen sein, wo der Rahmen 27 nicht vorgesehen ist, so daß auch dort Hohlräume zwischen den Ecken der Maueröffnung 1 und dem Schlauch 6 dicht ausgefüllt werden. Man kommt daher mit einem herkömmlichen, etwa kreisrunden Schlauch, wie einem Fahrradschlauch, aus, ohne den Schlauch selbst der eckigen Innenkontur des Rahmens 27 oder der Maueröffnung 1 anpassen zu müssen.

Die Rahmen 8, 25 und 27 können zwar jeweils einstückig ausgebildet sein. Vorzugsweise sind sie jedoch aus länglichen, an ihren Enden auf Gehrung geschnittenen Teilen zusammengefügt, die von einer längeren Vierkantleiste, vorzugswseise aus Recycling-Kunststoff, abgeschnitten und in ihren Eckfugen miteinander verbunden sind. Die Verbindung der Rahmenteile kann durch eine oder mehrere Schrauben erfolgen, wie es durch die dargestellte Schraube 41 veranschaulicht ist.

Um der Vorrichtung nach den Fig. 2 und 3 eine noch höhere Festigkeit zu verleihen, insbesondere um einen noch höheren Druck im Schlauch 24 ausüben zu können, dem der Rahmen 25 möglicherweise nicht standhielte, kann auch bei dieser Vorrichtung eine innere Abdeckplatte, wie die Abdeckplatte 10 nach Fig. 1, vorgesehen sein, auf deren dem Rahmen 25 abgedeckten Seite dann die Strebe 33 liegen würde.

## Patentansprüche

1. Vorrichtung zum Verschließen von Maueröffnungen (1), wie Tür-, Fenster- oder Lüftungsöffnungen, gegen das Eindringen von Wasser bei Überschwemmungen, mit einem plattenförmigen Körper (2; 22), der auf der dem Wasser zugekehrten Außenseite (3) der Mauer (4) einen umlaufenden Flansch (5) zur Anlage an der Außenseite (3) aufweist, **dadurch gekennzeichnet**, daß der plattenförmige Körper (2; 22) in seiner Umfangsseite eine um den gesamten Körper (2; 22) umlaufende erste Nut (6; 23) aufweist, in der ein aufblasbarer Schlauch (7; 24) aus gummielastischem Material über den gesamten Umfang des Körpers (2; 22) eingelegt ist und aus der der Schlauch (7; 24) im aufgeblasenen Zustand zur Anlage an der die Maueröffnung (1) begrenzenden Fläche der Mauer (4) oder zur Anlage an einer inneren Umfangsfläche eines Rahmens (27) herausragt, der an der die Maueröffnung (1) begrenzenden Fläche abgedichtet befestigt ist.

2. Vorrichtung nach Anspruch 1, dadurch gekennzeichnet, daß die innere Umfangsfläche des Rahmens (27) eine den Schlauch (7; 24) aufnehmende zweite Nut (28) aufweist.

3. Vorrichtung nach Anspruch 1 oder 2, dadurch gekennzeichnet, daß an der Innenseite des Flansches (5) ein Dichtungsring (11) befestigt ist, der über den gesamten Flansch (5) umläuft.

4. Vorrichtung nach einem der Ansprüche 1 bis 3, dadurch gekennzeichnet, daß der plattenförmige Körper (2; 22) an der Innenseite einer den Flansch (5) bildenden äußeren Abdeckplatte (9; 26) einen Rahmen (8; 27) aufweist, und die erste Nut (6; 28) in der Umfangsfläche dieses Rahmens (8; 27) ausgebildet ist.

5. Vorrichtung nach Anspruch 4, dadurch gekennzeichnet, daß der Rahmen (8) des plattenförmigen Körpers (22) eine innere Abdeckplatte (10) aufweist.

6. Vorrichtung nach Anspruch 5, dadurch gekennzeichnet, daß die auf der Innenseite des Körpers liegende Wand der ersten Nut (6) durch die innere Abdeckplatte (10) gebildet ist.

7. Vorrichtung nach einem der Ansprüche 1 bis 4, dadurch gekennzeichnet, daß der plattenförmige Körper einstückig und massiv ausgebildet ist.

8. Vorrichtung nach einem der Ansprüche 4 bis 7, dadurch gekennzeichnet, daß die innenseitige Wand oder der Boden der ersten Nut (6; 23) von einem mit dem Schlauch (7; 24) verbundenen Rückschlagventil (12) zum Aufblasen des Schlauches (7; 24) durchsetzt ist.

9. Vorrichtung nach einem der Ansprüche 1 bis 8, dadurch gekennzeichnet, daß an der Innenseite des plattenförmigen Körpers (22) wenigstens eine in ihre Länge bis zur Anlage an sich gegenüberliegenden Begrenzungsflächen der Maueröffnung (1) verstellbare Strebe (33) befestigt ist.

10. Vorrichtung nach Anspruch 9, dadurch gekennzeichnet, daß die Strebe (33) eine Gewindestange (34) mit einem Stützfuß (35) an wenigstens einem ihrer Enden aufweist, der durch Verschraubung auf der Gewindestange (34) in deren Längsrichtung verstellbar ist.

11. Vorrichtung nach Anspruch 10, dadurch gekennzeichnet, daß der Stützfuß (35) eine Mutter (36) und ein daran anliegendes becherförmiges Element (37) aufweist, dessen Öffnungsrand der Begrenzungsfläche der Maueröffnung (1) zugekehrt und dessen Boden mit einem Loch (38) zur Durchführung der Gewindestange versehen ist.

12. Vorrichtung nach einem der Ansprüche 1 bis 11, dadurch gekennzeichnet, daß zwischen der ersten Nut (6; 23) und dem Flansch (5) ein Abstand besteht, der mindestens so groß ist, daß der Spalt (13) zwischen der Maueröffnung (1) oder zwischen dem in der Maueröffnung (1) befestigten Rahmen (27) und dem Körper (2; 22) den beim Einführen des Körpers (2; 22) in die Maueröffnung (1) oder in den in der Maueröffnung befestigten Rahmen (27) und den durch das Aufblasen des Schlauches (7; 23) zum Flansch (5) hin in den Spalt (13) eindringenden Teil des Schlauches (7; 23) aufzunehmen vermag.

13. Vorrichtung nach einem der Ansprüche 1 bis 12, dadurch gekennzeichnet, daß auf der der ersten Nut (6; 23) abgewandten Seite des Schlauches (7; 24) Hohlräume zwischen dem aufgeblasenen Schlauch (7; 24) und Ecken der Maueröffnung (1) oder inneren Ecken des in der Maueröffnung (1) befestigten Rahmens (27) ausfüllende elstomere Profilstücke (40) angeordnet, vorzugsweise stoffschlüssig am Schlauch (7; 24) befestigt sind.
